# EUROPÄISCHE PATENTSCHRIFT

(11) **EP 2 220 983 B1**
(45) Veröffentlichungstag und Bekanntmachung des Hinweises auf die Patenterteilung: **19.07.2017**
(21) Anmeldenummer: 10153951.8
(22) Anmeldetag: 18.02.2010
(51) Int. Cl.: A47K 1/02

(54) **Waschtisch mit einer Beckenmulde und einer Außenhülle**
Washing table with a basin cavity and an external casing
Table de lavage dotée d'un bac et d'une enveloppe extérieure

(30) Priorität: 23.02.2009 DE 102009009980; 04.03.2009 DE 202009002896 U
(43) Veröffentlichungstag der Anmeldung: 25.08.2010
(73) Patentinhaber: Alape GmbH, 38644 Goslar Hahndorf (DE)
(72) Erfinder: Seltenheim, Volker, Dr., 44287 Dortmund (DE); Kloss, Jürgen, 38315 Schladen (DE)
(74) Vertreter: Einsel, Martin

(56) Entgegenhaltungen:
- CN-A- 101 301 173
- GB-A- 376 629
- JP-A- H07 111 919
- US-A- 2 045 969
- US-A- 4 942 631
- US-A- 5 465 438
- US-A1- 2005 099 101
- US-A1- 2007 157 378
- US-B1- 6 243 993
- Senda: "Compactos / Unidades Compactas / Combi Units" In: "Compactos / Unidades Compactas / Combi Units", 1 November 2005 (2005-11-01), Senda, Portugal, XP055284287, pages 1-3,
- Senda: "Stainless steel Sanitaryware General catalogue" In: "Stainless steel Sanitaryware General catalogue", 1 November 2005 (2005-11-01), Senda, Portugal, XP055284291,

## Beschreibung

Die Erfindung gemäß Anspruch 1 betrifft einen Waschtisch mit einer Außenhülle mit Seitenwänden und einer Oberseite mit einer Beckenmulde, welche Außenhülle einen Innenraum umgibt, wobei in dem Innenraum ein oder mehrere Einbauelemente angeordnet sind, die von außen zugänglich gestaltet sind, dadurch gekennzeichnet, dass die Außenhülle aus Stahl, insbesondere aus emailliertem Stahl besteht, dass die Außenhülle mit allen Seitenwänden und der Beckenmulde einstückig ausgebildet ist, und dass die Außenhülle fugenfrei ausgestaltet ist.
Waschtische gibt es in vielfältiger Form. Neben dem zentralen Zweck, nämlich eine Waschmöglichkeit zu schaffen und demzufolge Wasser einerseits zuzuführen und andererseits einen Abfluss vorzusehen, müssen auch andere Aspekte berücksichtigt werden. So sollte der Waschtisch Möglichkeiten für Ablagen von Waschutensilien, Seifen, Handtücher und dergleichen vorsehen. Darüber hinaus ist auch an ein möglichst formschönes und elegantes Design zu denken.
Herkömmliche Waschtische besitzen eine ebene Fläche, die üblicherweise eine Aussparung zur Aufnahme des Waschbeckens sowie gegebenenfalls der erforderlichen Installationen aufweist. Halterungen für Handtücher, Waschlappen etc. werden unabhängig von dem Waschtisch in dessen Umgebung angebracht.
Aus der GB 376 629 A ist eine Struktur mit einem Becken oder Waschbecken bekannt, die zugleich eine Kombination mit einem Tisch und Schubladen beschreibt. Die herausziehbaren Schubladen können aus Metall sein, die Teile des Waschtisches im Übrigen insbesondere aus Porzellan und Keramik.
Die Beckenmulde für das Waschbecken besteht meist aus Porzellan oder in einigen Fällen auch aus Stahl. Diese Beckenmulde ist dann in eine Platte eingelassen, die etwa aus einem Mineralwerkstoff oder aus Kunststoff besteht.

Unterhalb der Platte und der Beckenmulde befindet sich dann noch eine Verkleidung, um die vom Abfluss wegführenden Leitungen für den Betrachter unsichtbar zu machen.
Als Ablage für Waschutensilien steht die Oberseite der Platte in der Umgebung der Beckenmulde zur Verfügung oder auch ein oberhalb des Waschtisches an der Schrank montiertes Wandschränkchen, das als separates Element im Badezimmer aufgehängt wird.
Ein eleganteres Design mit einer anderen Form einer Ablage ist etwa aus der DE 299 15 160 U1 bekannt, bei der ein U-förmiges Element so ausgebildet ist, dass es zugleich die tragende Konsole für das Waschbecken bildet als auch eine relativ kleine Ablagemöglichkeit von der Seite her unterhalb der Beckenmulde

Das Dokument US 2045969 offenbart ein Waschtisch gemäß dem Oberbegriff des Anspruchs 1. Gewünscht wären jedoch noch andere Ablagemöglichkeiten für Waschutensilien, ohne den Gebrauchszweck des Waschtisches in seinen Kernbereichen einzuschränken oder zusätzliche Wandschränke oder ähnlich aufwendige und platzbedürfende Einrichtungen vorzusehen.

Diese Aufgabe wird erfindungsgemäß bei einem gattungsgemäßen Waschtisch dadurch gelöst, dass in dem Innenraum ein oder mehrere Einbauelemente angeordnet sind, die von außen zugänglich gestaltet sind, die Außenhülle aus Stahl, insbesondere aus emailliertem Stahl besteht, die Außenhülle mit allen Seitenwänden und der Beckenmulde einstückig ausgebildet ist, und die Außenhülle fugenfrei ausgestaltet ist.
Auf diese Weise wird in ungewöhnlicher Form davon Gebrauch gemacht, dass sich in dem Bereich zwischen der Verkleidung unterhalb der Waschtischplatten noch Hohlräume befinden, die bisher praktisch nicht genutzt wurden und auch nicht nutzbar waren. In diesen Innenräumen werden jetzt Einbauelemente, insbesondere Möbelelemente angeordnet, die als Ablage für Waschutensilien und andere Gegenstände dienen können. Dabei besteht die Außenhülle aus Stahl, insbesondere aus emailliertem Stahl. Dadurch lassen sich die erheblichen Vorteile dieses Werkstoffes nutzen. Dieser verfügt über eine relativ große Stabilität bei dünnwandiger Ausführung. Dadurch wird innerhalb der Außenhülle, also der Verkleidung des Waschtisches, besonders viel Raum geschaffen, der jetzt nutzbar wird. Dieser Aspekt spielte bei herkömmlichen Waschtischen keine Rolle, da der Raum im Inneren des Waschtisches ohnehin ungenutzt blieb.

Emaillierter Stahl hat darüber hinaus den Vorteil, besonders gut zu reinigen zu sein und aufgrund seiner dünnwandigen Ausführung eine relativ gewichtssparende Bauweise zu ermöglichen.

Darüber hinaus lassen sich interessante optische Effekte erzielen. Die Außenhülle mit allen Seitenwänden und der Beckenmulde ist einstückig ausgebildet. Mit einer derartigen, durchgehenden Außenhülle wird es möglich, zum Einen die Herstellung des kompletten Waschtisches auf die Behandlung eines Werkstückes zu konzentrieren. Darüber hinaus ist so eine fugenfreie und optisch sehr ansprechende Ausgestaltung möglich. Auch nach langjährigem Gebrauch bilden sich keine Spalten zwischen einzelnen Elementen, in die Schmutz oder Spritzwasser eindringen könnte. Die Waschtische sind dadurch extrem leicht zu reinigen, was nicht nur im Haushalt von Vorteil ist, sondern auch bei einem gewerblichen Einsatz etwa in Hotels oder öffentlich zugänglichen Einrichtungen die für die Reinigung benötigte Zeit drastisch herabsetzt.

Im Inneren des erfindungsgemäßen Waschtisches gibt es eine Vielzahl an Möglichkeiten für die erfindungsgemäßen Möbelelemente. In nicht beanspruchten Ausführungsformen hat es sich dabei bewährt, wenn die Möbelelemente Einlagefächer, Regalfächer, Schubladen sind.

Dabei sind die ausziehbaren Möbelelemente oder die Schubläden mit einer außen abschließenden Blende versehen sind.

Die Erfindung zeichnet sich dadurch aus, dass die Blende die Oberseite des Waschtisches überragt und in geschlossenem Zustand übergreift und mit einer Labyrinthdichtung ein Eindringen von Spritzwasser verhindert.

Die Einbauelemente können in anderen Ausführungsformen der Erfindung auch technische Funktionselemente sein. Auch eine Kombination von Möbelelementen und technischen Funktionselementen ist denkbar.

Technische Funktionselemente können dabei beispielsweise und insbesondere Papierspender, etwa Handtuchspender sein. Derartige Funktionselemente sind gerade bei Waschtischen für den öffentlichen Bereich von Interesse, also dort, wo eine Vielzahl an Personen den Waschtisch nutzt und daher weniger persönliche Waschutensilien untergebracht oder vorrätig gehalten werden sollen, sondern beim Waschvorgang für alle beliebigen Benutzer bestimmte während des Waschvorgangs sinnvolle Vorratswerkstoffe wie etwa Papierhandtücher zugriffsbereit gehalten werden sollen. Ein Spender mit Entnahmeschlitz kann integriert sein.

Andere technische Funktionselemente als Einbauelemente können etwa auch Papierabwurfeinrichtungen sein, also Möglichkeiten, die benutzten Papierhandtücher und andere Abfallstoffe zu entsorgen. Ein solches technisches Funktionselement kann auch nachgeschaltete Auffangmöglichkeiten aufweisen.

Mit den verschiedenen Ausführungsformen der Erfindung lassen sich nahezu alle bekannten Lösungen für Waschtische kombinieren. So ist praktisch jede technisch bekannte Lösung für einen Ablauf aus der Beckenmulde auch mit der Erfindung einsetzbar.

Es sind auch praktisch alle denkbaren Formen der Beckenmulden realisierbar, sowohl kreisrunde als auch ovale oder langgestreckte wie auch tiefere und flachere Formen der Beckenmulden. Auch asymmetrisch oder von vorne nach hinten tiefer werdende oder ganz anders geformte Beckenmulden können eingesetzt werden.

Die erfindungsgemäßen Waschtische können sowohl in Ausführungsformen ausgebildet werden, die mit einer Wandarmatur zusammenwirken, als auch mit solchen, die mit einer Armatur auf dem Waschtisch selbst betrieben werden. Die Stauräume im Inneren des Waschtisches in den erfindungsgemäßen Ausführungsformen können im Hinblick auf den zur Verfügung stehenden Platz abhängig von der gewählten Armatur optimiert werden.

Die Waschtische können mit einem Auslaufventil befestigt und fixiert werden.

Die Dichtung erfolgt dann im Nebenschluss, sodass die Funktion der Befestigung und der Dichtung unabhängig voneinander erfolgen können.

Die erfindungsgemäßen Waschtische können entweder von vornherein mit Handtuchhaltern ausgestattet werden; es ist jedoch auch eine Nachrüstbarkeit für Handtuchhalter denkbar.

Ausführungsformen der Erfindung können bodenstehende Waschtische sein, wobei die Ausführungsformen sowohl wandgebundene bodenstehende Waschtische als auch freistehende Waschtische sein können. Mit entsprechenden Konsolen kann eine Krafteinleitung in die Wand und/oder in den Boden erfolgen. Die erfindungsgemäßen Waschtische bestehen aus Stahl, besonders bevorzugt aus emailliertem Stahl. Gerade bei diesem Werkstoff ist eine hohe Festigkeit nutzbar, die eine dünnwandige Bauweise realisierbar macht. Selbst bei sehr kleinen Bauarten und Typen von Waschtischen ergibt sich somit bei erfindungsgemäßen Ausführungsformen hinreichend Platz für einen effektiven Stauraum im Innenraum der Waschtische.

Gerade bei Stahlwaschtischen ist eine hohe Stabilität und auch eine Widerstandsfähigkeit gegenüber äußeren Einflüssen und Kräften gegeben. Der gesamte Waschtisch erhält so die Vorzüge, die bisher im Wesentlichen nur für Beckenmulden gegeben waren. Hinzuweisen ist aber insbesondere auf die gewünschten Eigenschaften gegenüber Feuchtigkeit und Wasser. Stahlwaschtische sind hygienisch einwandfrei und sehr leicht zu reinigen.

Die erfindungsgemäßen Waschtische sind fugenfrei und besitzen eine einwandfreie Optik. Die durchgehende Außenhülle unterstützt die leichte Möglichkeit zum Reinigen und verhindert darüber hinaus das Festsetzen von Schmutz in Spalten und Fugen und das Eindringen von Wasser. Darüber hinaus müssen die entsprechenden Elemente auch nicht gegeneinander abgedichtet werden, was nicht nur kostengünstig, sondern auch zusätzlichen Schutz bietet. Alternativ können anstelle von emailliertem Stahl, in nicht beanspruchten Ausführungsformen, die Waschtische auch aus anderen Werkstoffen bestehen, etwa aus Keramik oder aus mineralischen Werkstoffen oder auch aus Faserverbundwerkstoff. Auch hier sind die Waschtische fugenfrei und mit durchgehender Außenhülle herstellbar.

Im Folgenden werden anhand der Zeichnung einige Ausführungsbeispiele der Erfindung näher erläutert. Es zeigen:
- **Figur 1**: eine Ansicht eines ersten Ausführungsbeispiels der Erfindung von vorne;
- **Figur 2**: eine Ansicht des Ausführungsbeispiels aus Figur 1 von der Seite;
- **Figur 3**: eine Ansicht des Ausführungsbeispiels aus Figur 1 von oben;
- **Figur4**: eine Ansicht des Ausführungsbeispiels aus Figur 1 als perspektivische Darstellung;
- **Figur 5**: eine Ansicht eines zweiten Ausführungsbeispiels der Erfindung von vorne;
- **Figur 6**: eine Ansicht des Ausführungsbeispiels aus Figur 5 von der Seite;
- **Figur 7**: eine vergrößerte Darstellung einer Einzelheit aus Figur 6;
- **Figur 8**: eine Ansicht des Ausführungsbeispiels aus Figur 5 von oben;
- **Figur 9**: eine Ansicht des Ausführungsbeispiels aus Figur 5 in perspektivischer Darstellung;
- **Figur 10**: eine Ansicht eines dritten Ausführungsbeispiels der Erfindung von der Seite;
- **Figur 11**: eine Ansicht des Ausführungsbeispiels aus Figur 10 von vorne;
- **Figur 12**: eine Ansicht des Ausführungsbeispiels aus Figur 10 von der anderen Seite aus gesehen;
- **Figur 13**: eine Ansicht des Ausführungsbeispiels aus Figur 10 von der Rückseite aus gesehen;
- **Figur 14**: eine Ansicht des Ausführungsbeispiels aus Figur 10 von oben;
- **Figur 15**: eine Ansicht des Ausführungsbeispiels aus Figur 10 in perspektivischer Darstellung;
- **Figur 16**: eine Ansicht eines vierten Ausführungsbeispiels der Erfindung in benutztem Zustand gesehen von vorne;
- **Figur 17**: eine Darstellung im Schnitt durch die Ausführungsform aus Figur 16, gesehen in Richtung C-C;
- **Figur 18**: eine Ansicht auf die Ausführungsform aus Figur 16 in dem Zustand aus Figur 16, gesehen von oben;
- **Figur 19**: eine Darstellung im Schnitt durch die Ausführungsform aus Figur 16 in dem Zustand aus Figur 18 gesehen in Richtung B-B;
- **Figur 20**: eine Ansicht auf die Ausführungsform aus Figur 16 in perspektivischer Darstellung;
- **Figur 21**: eine Darstellung im Schnitt durch die Ausführungsform aus Figur 16, gesehen senkrecht zum Schnitt in Figur 19;
- **Figur 22**: die Darstellung aus Figur 19 in vergrößertem Maßstab mit zusätzlichen Einzelheiten;
- **Figur 23**: eine vergrößerte Schnittdarstellung durch eine Einzelheit der Ausführungsform aus Figur 5;
- **Figur 24**: eine vergrößerte Schnittdarstellung durch eine Einzelheit der Ausführungsform aus Figur 5;
- **Figur 25**: eine vergrößerte Schnittdarstellung durch eine Einzelheit der Ausführungsform aus Figur 5;
- **Figur 26**: ein horizontaler Schnitt durch eine modifizierte Version der Ausführungsform aus Figur 10;
- **Figur 27**: eine Einzelheit aus Figur 26 in vergrößertem Maßstab;
- **Figur 28**: ein vertikaler Schnitt durch die Ausführungsform aus Figur 26;
- **Figur 29**: eine Einzelheit aus Figur 28;
- **Figur 30**: eine perspektivische Ansicht einer weiteren Ausführungsform der Erfindung; und
- **Figur 31**: eine perspektivische Ansicht einer weiteren Ausführungsform der Erfindung.

Ein Waschtisch 10 ist in der **Figur 1** von der vorne dargestellt, also von der Seite aus, mit der ein Benutzer üblicherweise an einen Waschtisch 10 herantritt. Zu sehen ist daher im Wesentlichen ein Teil einer Außenhülle 11 des Waschtisches, nämlich in Form einer vorderen Seitenwand 12.

An der linken oberen Ecke ist ein Handtuchhalter 16 angedeutet, der in den folgenden Figuren noch deutlicher zu erkennen ist.

In der **Figur 2** sieht man den Waschtisch 10 aus der Figur 1 um 90° gedreht, und zwar aus Sicht der in der Figur 1 linken Seite. Man sieht also wiederum auf eine Seitenwand 12 der Außenhülle 11 des Waschtisches 10. Die Seitenwände 12 von Waschtischen 10 sind üblicherweise rechteckig. Die Waschtische 10 können als bodenstehende Waschtische oder auch als an einer Wand hängende Waschtische ausgebildet sein.

In der Figur 2 sieht man den Handtuchhalter 16 noch etwas deutlicher. Der Benutzer würde an diesen Waschtisch 10 in der Figur 2 von rechts herantreten und hätte dann links den Handtuchhalter 16 vor sich, über den er ein Handtuch hängen kann.

Auf der von dem Benutzer abgewandten Rückseite des Waschtisches 10 kann bei einem auf dem Boden und frei im Raum stehenden Waschtisch 10 ein Einlagefach 25 für Ersatz- oder Papierhandtücher oder dergleichen erfindungsgemäß vorgesehen werden.

In der **Figur 3** ist die Funktion eines Waschtisches 10 für den Benutzer deutlich zu erkennen. Man blickt von oben auf eine Beckenmulde 13, die also von der ebenfalls rechteckigen oberen Seitenwand 12 nach unten eingelassen ist.

Angedeutet ist auch eine Einrichtung 14 für eine Armatur, mit der Wasser in die Beckenmulde 13 eingelassen und zugeführt werden kann, sowie am tiefsten Punkt der Beckenmulde 13 ein Ablauf 15.

Auch hier sieht man den Handtuchhalter 16 auf der linken Seite vom Betrachter aus gesehen und kann die schematische Struktur noch deutlicher erkennen.

Einen Gesamtüberblick über die erfindungsgemäße Ausführungsform sieht man in der perspektivischen Darstellung in der **Figur 4**.

Außerdem ist insbesondere zu erkennen, dass eine Seitenwand 22 anders ausgebildet ist als die anderen Seitenwände 12, wie in den folgenden Figuren noch deutlicher werden wird.

Zunächst wird in der **Figur 5** eine andere Ausführungsform eines Waschtisches 10 dargestellt. Dieser weist zwar ebenfalls eine Außenhülle 11 auf, ist jedoch wesentlich flacher als die Ausführungsform in der Figur 1 ausgebildet. Ein derartiger Waschtisch 10 wird insbesondere an einer Wand aufgehängt.

In der **Figur 6** sieht man diese Ausführungsform aus Figur 5 von der Seite und kann deutlich den Handtuchhalter 16 erkennen.

In der **Figur 7** sieht man, dass eine Seitenwand 22, nämlich die rechte Seitenwand, anders als die anderen Seitenwände 12, beispielsweise als die obere Seitenwand oder Oberseite 12 der Außenhülle 11 des Waschtisches 10 ausgebildet ist.

In der **Figur 8** sieht man wiederum die Beckenmulde 13 mit der Einrichtung 14 für eine Armatur und einen Ablauf 15 sowie vom Benutzer aus auf der linken Seite einen Handtuchhalter 16.

In der perspektivischen Darstellung in der **Figur 9** sieht man schräg von oben auf die Oberseite oder obere Seitenwand 12 mit der Beckenmulde 13, der Einrichtung 14 für die Armatur und den Ablauf 15, während der Handtuchhalter 16 hier verdeckt ist.

Rechts vorn sieht man eine der Schmalseiten der Seitenwände 12 und links sieht man zwei Seitenwände 22, die sich in der gleichen Ebene befinden und hier relativ zum Waschtisch 10 beweglich sind.

In der **Figur 10** ist eine dritte Ausführungsform der Erfindung dargestellt. Man sieht von der Seite auf eine Seitenwand 22 des Waschtisches 10 und erkennt, dass diese bei dieser Ausführungsform offen gestaltet ist, also einen Eingriff in einen Innenraum 20 des Waschtisches 10 erlaubt. Die anderen Seitenwände 12 sind wie üblich geschlossen.

Im Innenraum 20 des Waschtisches 10 befinden sich Regalfächer 24, die Teile von im Folgenden noch zu erörternden Einbauelementen 21 sind.

In der **Figur 11** ist die vordere Seitenwand 12 des Waschtisches 10 in Ansicht zu erkennen, also die Seitenwand, vor die üblicherweise der Benutzer tritt.

Der Handtuchhalter 16 ist in diesem Falle auf der rechten Seite angedeutet.

In der **Figur 12** sieht man die der Seitenwand 22 aus der Figur 10 gegenüberliegende Seitenwand 12.

In der **Figur 13** sieht man die rückwärtige Seitenwand 12, in die auch hier ein Einlagefach 25 für Ersatz- oder Papierhandtücher oder dergleichen eingelassen ist.

Zugleich sieht man hier auch, dass der Handtuchhalter 16 auf dieser Rückwand montiert ist, um dann an der rechten Seitenwand 12 des Waschtisches 10 nach vorn zu ragen.

Dies ist in der Draufsicht der **Figur 14** ebenfalls gut zu erkennen, wo man wiederum die Beckenmulde 13 mit dem Ablauf 15 sehen kann, ferner von oben den Handtuchhalter 16, der im Gegensatz zu den Ausführungsformen aus den Figuren 1 bis 9 auf der rechten Seite vom Benutzer aus gesehen angebracht ist.

Die perspektivische Darstellung in der **Figur 15** veranschaulicht diese dritte Ausführungsform. Man sieht schräg auf die vordere Seitenwand 12, vor der der Benutzer steht, um die Waschfunktionen im Zusammenhang mit der Beckenmulde 13 zu benutzen.

Die Seitenwand 22 ist hier für den Benutzer weggelassen beziehungsweise durchgängig, sodass er auf Einbauelemente, insbesondere Möbelelemente 21 im Innenraum 20 des Waschtisches 10 zugreifen kann. Diese Möbelelemente 21 sind hier in Form von Regalfächern 24 vorgesehen, auf denen Waschutensilien oder andere etwa in einem Badezimmer benötigte Gegenstände untergebracht werden können, etwa Haartrockner, Seife, Kosmetika und dergleichen.

In der **Figur 16** ist eine Ausführungsform dargestellt, die ungefähr der Ausführungsform aus den Figuren 1 bis 4 gleicht oder ihnen jedenfalls stark ähnelt. Dabei ist der entsprechende Waschtisch 10 in einem Zustand abgebildet, der eine mögliche Benutzung wiedergibt.

Man sieht den Waschtisch 10 von vorne und blickt auf die vordere Seitenwand 12. Nach rechts ist aus der rechten Seitenwand 22 ein Möbelelement 21 herausgezogen. Angedeutet sind eine Reihe von Regalfächern 24, die sich komplett mit dem in diesem Falle herausziehbaren Möbelelement 21 bewegen und in diesem angebracht sind. Diese Regalfächer 24 können wiederum zur Unterbringung von im Badezimmer sinnvollen Utensilien vorgesehen werden.

Bei einer dargestellten praktischen Ausführungsform wird man übereinander drei Regalfächer 24 vorsehen. Das oberste Regalfach 24 ist dabei etwas kleiner als die anderen, wie noch im Folgenden erörtert wird.

Nach rechts ist das Möbelelement 21 durch eine Blende 26 abgeschlossen, die im nicht ausgezogenen und in den Waschtisch herein geschobenen Zustand (vergleiche Figur 4) mit der rechten Seitenwand 22 bündig abschließt.

In der **Figur 17** ist die Ausführungsform aus der Figur 16 in einem Schnitt dargestellt, der von rechts in Richtung der Pfeile C-C genommen ist. Der Schnitt geht also nicht durch die Regalfächer 24 oder überhaupt durch das Möbelelement 21, da diese herausgezogen sind, deutet jedoch die Beckenmulde 13 und das Einlagefach 25 für Ersatz- oder Papierhandtücher oder dergleichen an, das sich wieder auf der rückwärtigen Seitenwand 12 des Waschtisches 10 befinden kann.

In der **Figur 18** ist die Ausführungsform aus der Figur 16 von oben dargestellt. Man blickt also auf die Beckenmulde 13 mit der Einrichtung 14 für die Armatur und den Ablauf 15. Auf der vom Benutzer abgewandten Seite sieht man von oben auf das Einlagefach 25 für die Ersatz- oder Papierhandtücher oder dergleichen.

Nach rechts ist das Möbelelement 21 herausgezogen, wobei man von oben auf das oberste Regalfach 24 blickt. Man sieht, dass dieses Regalfach 24 nur den der Blende 26 benachbarten Bereich des Möbelelements 21 einnimmt.

In der **Figur 19** sieht man einen Schnitt durch die Darstellung aus der Figur 18 in Richtung der Pfeile B-B. Man sieht also auf die Schnittdarstellung aus der Richtung des Benutzers.

Man sieht dabei, dass sich Auszugselemente 27 und Ausgleichsbleche 28 für die Auszugselemente 27 horizontal durch den Innenraum 20 des Waschtisches 10 erstrecken und so ermöglichen, dass das Möbelelement 21 aus dem Waschtisch 20 horizontal zur Seite herausgezogen und wieder herein geschoben werden kann.

In der **Figur 20** ist in perspektivischer Darstellung nochmals zu sehen, dass der Waschtisch 10 mit seiner Vorderseite 12 und der Beckenmulde 13 nebst Einrichtung 14 für eine Armatur und Ablauf 15 ein herausziehbares Teil in Form eines Möbelelementes 21 enthält.

Zu erkennen ist auch, dass der Hauptkorpus des Waschtisches 10 mit den Seitenwänden 12 samt Beckenmulde 13 fugenfrei gestaltet ist und eine einwandfreie optisch attraktive Gestaltung bildet. Die Außenhülle 11 mit den Seitenwänden 12 und der Beckenmulde 13 ist durchgehend und stellt auf diese Weise sicher, dass auch nach einer Montage und nach langjährigem Gebrauch keine Fugen und Spalten entstehen können.

Auf diese Weise ist die Reinigungsmöglichkeit für die erfindungsgemäße Ausführungsform hervorragend. Hinzu kommt, dass die Werkstoffe, die eingesetzt werden können, diese Eigenschaften unterstützen können, wenn beispielsweise das bevorzugte Material Stahl, insbesondere emaillierter Stahl verwendet wird. Auch Keramik oder mineralische Werkstoffe oder bestimmte Faserverbundwerkstoffe sind einsetzbar, soweit sie mit der Funktion eines Waschbeckens vereinbar sind.

In der **Figur 21** ist vergrößert eine Darstellung im Schnitt senkrecht zur Figur 19 dargestellt. Man sieht hier von der in den Figuren 18 und 19 aus gesehen linken Seite auf den Schnitt mit dem herausgezogenen Möbelelement 21. Der Schnitt verläuft also wiederum nicht durch das Möbelelement 21, wohl aber durch den Innenraum 20 des Waschtisches 10. Von oben kann man die Beckenmulde 13 erkennen, auf der in Figur 21 linken Seite wiederum das Einlagefach 25 für die Ersatz- oder Papierhandtücher oder dergleichen. Angedeutet ist auch ein Handtuchhalter 16, der auf der dem herausgezogenen Möbelelement 21 abgewandten Seite des Waschtisches 10 angebracht sein könnte, der aber in den Figuren 16 bis 20 weggelassen ist.

Gut zu erkennen ist das Ausgleichsblech 28 sowie unten ein Justierelement zum Befestigen des Ausgleichsblechs 28 und/oder des Auszugselement 27 am Waschtisch beziehungsweise an der Außenhülle 11 des Waschtisches.

In der **Figur 22** ist die Darstellung aus Figur 19 nochmals in vergrößertem Maßstab dargestellt, und zwar rechts neben der Figur 21, um die dargestellten Elemente im Vergleich besser zuordnen zu können.

In dieser Darstellung erkennt man das Auszugselement 27 mit dem Ausgleichsblech 28 noch besser, auf denen beziehungsweise mit denen das Möbelelement 21 samt Regalfächern 24 und einer Blende 26 relativ zum Hauptkörper des Waschtisches 10 verschoben werden kann.

Zu erkennen ist auch ein Freiraum 29. Dieser Freiraum 29, der verkleinert auch schon in den anderen Figuren zu sehen war, dient dazu, die Konsole und die Elemente des Waschbeckens unterhalb der Beckenmulde 13 (nicht dargestellt) aufzunehmen, um keine gegenseitige Behinderung dieser Elemente mit den Teilen des Möbelelementes 21 zuzulassen.

Auch aus der Ausführungsform in den Figuren 5 bis 9 sind Einzelheiten dargestellt, und zwar in den Figuren 23 bis 25. Die **Figur 23** zeigt dabei Justierelemente 30, die auch in dieser Ausführungsform ein Ausgleichsblech 28 nach Art eines Böckchens am Waschtisch tragen und so eine Justierung der Höheneinstellung ermöglichen.

In der **Figur 24** ist dargestellt, dass das Ausgleichsblech 28 mit Löchern versehen ist, die zur Einstellung der Führung von Schubkästen oder Schubladen nach oben/unten und nach vorne und hinten dienen.

Diese Schubläden sind mit Blenden 26 versehen, die die Seitenwände 22 aus der Figur 9 bilden. Auch diese Schubläden könnte man entsprechend herausziehen.

In der **Figur 25** sieht man einen Schnitt vertikal durch die Darstellung etwa aus der Figur 8. Man kann zwei Schubläden 23 in unterschiedliche Ausführungsform erkennen, die geführt werden und ausgleichsbleche 28 besitzen. Diese können mit Unterlegscheiben montiert werden, um seitliche Differenzen im Waschtisch 10 auszugleichen.

Man sieht, wie von oben die Beckenmulde 13 hineinragt und innerhalb der linken der beiden Schubladen 23 wiederum einen Freiraum 29 für Elemente unterhalb des Ablaufes 15 vorgesehen sind.

In der **Figur 26** sind einige Einzelheiten einer modifizierten Ausführungsform aus den Figuren 10 bis 15 dargestellt. Man sieht dabei einen horizontalen Schnitt durch einen Waschtisch 10, wobei eine Beckenmulde 13 anders als in der Figur 15 nicht links, sondern rechts angeordnet wäre.

Auf der linken Seite der Schnittdarstellung in der Figur 26 sieht man das Möbelelement 21 in Form eines Regals mit Regalfächern 24, die allerdings parallel zur Schnittebene in der Figur 26 stehen.

Angedeutet ist wiederum das Einlagefach 25 für Ersatz- oder Papierhandtücher oder dergleichen auf der rückwärtigen Seitenwand 12 des Waschtisches 10.

Eine vergrößerte Einzelheit im Bereich der vorderen Seitenwand 12 sieht man in der **Figur 27**. Hier sind Justierelemente 30 vorgesehen, um ein Blech 31 an der vorderen Seitenwand 12 des Waschtisches 10 zu befestigen.

An dem Blech 31 selbst kann dann das Regal des Möbelelements 21 selbst befestigt werden. Das Regal wird dabei mit Rändelschrauben in dem Blech 31 gegen den Waschtisch 10 gedrückt und ausgerichtet.

In der **Figur 28** sieht man einen vertikalen Schnitt durch die Ausführungsform aus den Figuren 26 und 27. Hier kann man die Regalfächer 24 des Möbelelements 21 erkennen.

Die **Figur 29** zeigt dabei eine Einzelheiten B aus der Figur 28, und zwar eine Eckkonstruktion, bei der mittels Justierelementen 30 das Blech 31 befestigt wird.

In der **Figur 30** ist eine perspektivische schematische Ansicht einer weiteren Ausführungsform eines erfindungsgemäßen Waschtisches 10 dargestellt. In diesem Falle handelt es sich um einen Waschtisch für den öffentlichen Bereich. Es werden also keine Schubladen 23 oder Regalfächer 24 zur Unterbringung persönlicher Waschutensilien benötigt, da eine Vielzahl von Benutzern diesen Waschtisch benutzen können soll, der etwa in den Waschräumen von Restaurants, Kantinen oder an Flughäfen oder Bahnhöfen stehen könnte.

Neben den wiederum vorhandenen Elementen des Waschtisches 10 wie der Beckenmulde 13 sind auch hier Einbauelemente 21 vorgesehen, die in diesem Falle technische Funktionselemente sind. Man sieht auf der einen Seite des Waschtisches einen Papierspender 32 der an seinem Entnahmeschlitz zu erkennen ist und auf der gegenüberliegenden Seite ein Papierabwurfelement 33. Auch diese Elemente sind in eine einstückig aus in dieser Ausführungsform emailliertem Stahl bestehende Außenhülle 11 des Waschtisches fugenfrei eingelassen.

Unterhalb des Papierabwurfelements 33 und funktionell mit diesem verbunden kann sich noch ein Untersatz etwa mit einem Auffangbehälter befinden. Es ist möglich, auch diesen unterhalb des Papierabwurfelementes 33 angeordneten Fortsatz einstückig mit der Außenhülle 11 des Waschtisches hinsichtlich seiner eigenen äußeren Form zu verbinden.

In der **Figur 31** ist eine weitere Ausführungsform eines erfindungsgemäßen Waschtisches 10 zu erkennen. Diese Ausführungsform entspricht in Zweck und Aufbau weitgehend der Ausführungsform aus der Figur 30, allerdings sind die Positionen von Papierspender 32 und Papierabwurfelement 33 nebst Entnahmeschlitz beziehungsweise darunter angeordneten Auffangbehälter getauscht. In den Figuren 30 und 31 ist der Zugriff auf diese technischen Funktionselemente 32, 33 für den Benutzer jeweils von vorn vorgesehen.

### Bezugszeichenliste

- 10: Waschtisch
- 11: Außenhülle des Waschtisches
- 12: Seitenwand des Waschtisches
- 13: Beckenmulde
- 14: Einrichtung für eine Armatur
- 15: Ablauf der Beckenmulde
- 16: Handtuchhalter

- 20: Innenraum des Waschtisches 10
- 21: Einbauelemente, insbesondere Möbelelemente im Innenraum 20
- 22: Seitenwand mit Zugriffseinrichtung in den Innenraum 20 auf die Möbelelemente 21
- 23: Schubladen
- 24: Regalfächer
- 25: Einlagefach für Ersatz- oder Papierhandtücher oder dergleichen
- 26: Blende für ausziehbares Möbelelement 21
- 27: Auszugselement
- 28: Ausgleichsblech für Auszugselement 27
- 29: Freiraum für Konsole des Waschtisches 10

- 30: Justierelemente
- 31: Blech
- 32: Papierspender mit Entnahmeschlitz
- 33: Papierabwurfelement

## Patentansprüche

1. Waschtisch (10) mit einer Außenhülle (11) mit Seitenwänden (12, 22) und einer Oberseite (12) mit einer Beckenmulde (13), welche Außenhülle (11) einen Innenraum (20) umgibt,wobei in dem Innenraum (20) ein oder mehrere Einbauelemente (21) angeordnet sind, die von außen zugänglich gestaltet sind, dass die Außenhülle (11) aus Stahl, insbesondere aus emailliertem Stahl besteht, dass die Außenhülle (11) mit allen Seitenwänden (12) und der Beckenmulde (13) einstückig ausgebildet ist, und dass die Außenhülle (11) fugenfrei ausgestaltet ist, **dadurch gekennzeichnet, dass** die Einbauelemente(21) ausziehbare Möbelelemente (21) oder Schubläden (23) sind, die mit einer außen abschließenden Blende (26) versehen sind, dass die Blende (26) die Oberseite des Waschtisches (10) überragt und in geschlossenem Zustand übergreift und mit einer Labyrinthdichtung ein Eindringen von Spritzwasser verhindert.

2. Waschtisch (10) nach einem der vorstehenden Ansprüche, **dadurch gekennzeichnet,**
**dass** im Innenraum (20) zusätzlich zu den Einbau- oder Möbelelementen (21) weitere Funktionselemente vorgesehen sind.

3. Waschtisch (10) nach einem der vorstehenden Ansprüche, **dadurch gekennzeichnet,**
**dass** die Einbau- oder Möbelelemente (21) in ihrer Position mit Justierelementen (30) positionierbar sind.

4. Waschtisch (10) nach einem der vorstehenden Ansprüche, **dadurch gekennzeichnet,**
**dass** die Außenhülle (11) mit Handtuchhaltern ausgestattet oder mit einer Nachrüstmöglichkeit für Handtuchhalter (16) versehen ist.

## Claims

1. Washstand (10) comprising an outer casing (11) with side walls (12, 22) and an upper side (12) with a basin hollow (13), said outer casing (11) surrounding an interior space (20), wherein one or more installed elements (21) are arranged in the interior space (20) and are configured to be accessible from outside, in that the outer casing (11) is made of steel, in particular enamelled steel, in that the outer casing (11) is constructed with all the side walls (12) and the basin hollow (13) in one piece and in that the outer casing (11) is constructed joint-free, **characterised in that** the installed elements (21) are withdrawable furniture elements (21) or drawers (23) which are provided with an outwardly closing panel (26), **in that** the panel (26) extends beyond, and in the closed state overlaps, the upper side of the washstand (10) and, with a labyrinth seal, prevents an ingress of splashed water.

2. Washstand (10) according to one of the preceding claims, **characterised in that** further functional elements are provided in the interior space (20) in addition to the installed or furniture items (21).

3. Washstand (10) according to one of the preceding claims, **characterised in that** the installed or furniture elements (21) are positionable in their position with adjusting elements (30).

4. Washstand (10) according to one of the preceding claims, **characterised in that** the outer casing (11) is equipped with towel holders or is provided with a retrofitting facility for towel holders (16).

## Revendications

1. Lavabo ou table de lavage (10) muni(e) d'une enveloppe extérieure (11) comportant des parois latérales (12, 22) et une face supérieure (12) présentant un bac (13), laquelle enveloppe extérieure (11) entoure un espace intérieur (20), ledit espace intérieur (20) renfermant un ou plusieurs élément(s) intégré(s) (21) réalisés pour être accessibles depuis l'extérieur, l'enveloppe extérieure (11) consistant en de l'acier, notamment en de l'acier émaillé, ladite enveloppe extérieure (11) étant de réalisation monobloc incluant toutes les parois latérales (12) et le bac (13), et ladite enveloppe extérieure (11) étant exempte de joints, caractérisé(e) par le fait que les éléments intégrés (21) se présentent comme des éléments de mobilier (21) extractibles, ou comme des tiroirs (23) pourvus d'un panneau occultant (26) de délimitation finale extérieure ; et par le fait que ledit panneau occultant (26) fait saillie au-delà de la face supérieure dudit lavabo (10), coiffe cette dernière à l'état fermé et empêche, par une garniture d'étanchement à labyrinthe, une pénétration d'eau projetée.

2. Lavabo (10) selon l'une des revendications précédentes, **caractérisé par le fait que** d'autres éléments fonctionnels sont prévus dans l'espace intérieur (20), en plus des éléments intégrés ou éléments de mobilier (21).

3. Lavabo (10) selon l'une des revendications précédentes, **caractérisé par le fait que** les éléments intégrés, ou éléments de mobilier (21), peuvent être positionnés à leur emplacement au moyen d'éléments d'ajustement (30).

4. Lavabo (10) selon l'une des revendications précédentes, **caractérisé par le fait que** l'enveloppe extérieure (11) est équipée de porte-serviettes, ou dispose d'une faculté d'installation ultérieure de porte-serviettes (16).
